# EUROPÄISCHE PATENTSCHRIFT

(11) **EP 1 134 085 B1**
(45) Veröffentlichungstag und Bekanntmachung des Hinweises auf die Patenterteilung: **30.07.2003**
(21) Anmeldenummer: 00105345.3
(22) Anmeldetag: 17.03.2000
(51) Int. Cl.: B41J 13/00

(54) **Vorrichtung zum Bedrucken von Blattmaterial**
Device for printing on sheet material
Dispositif pour imprimer des matériaux en feuilles

(43) Veröffentlichungstag der Anmeldung: 19.09.2001
(73) Patentinhaber: GRETAG IMAGING Trading AG, 5430 Wettingen (CH)
(72) Erfinder: Keller, Guido, 8106 Adlikon (CH)
(74) Vertreter: Schwabe - Sandmair - Marx

(56) Entgegenhaltungen:
- DE-A- 19 714 951
- US-A- 5 208 640
- PATENT ABSTRACTS OF JAPAN vol. 1995, no. 03, 28. April 1995 (1995-04-28) & JP 06 340137 A (HITACHI LTD), 13. Dezember 1994 (1994-12-13)

## Beschreibung

Die Erfindung betrifft eine Vorrichtung zum Bedrucken von Blattmaterial gemäss dem Oberbegriff des unabhängigen Anspruchs.

Bei der digitalen Bildherstellung werden neben anderen Bildaufzeichnungsverfahren insbesondere auch Farbdruckverfahren verwendet. Die heute dafür eingesetzten, auf Tintenstrahl- oder Farbstoff-Sublimationstechnologien basierenden Farbdrucker sind jedoch relativ langsam und erreichen (unter Zugrundelegung eines beispielsweisen Bildformats von 10cm x 15cm) eine maximale Druckleistung von typisch ca. 50 Bildern pro Stunde. Integrierte Systeme wie das System Canon Hyperphoto sind zwar leistungsfähiger, drucken aber auf Rollenmaterial und bieten daher ohne späteres Ausschneiden der Bilder nur wenig Formatflexibilität. Bei herkömmlichen Tisch-Druckern (Desktop-Printern) werden Einzelblätter stapelweise eingelegt, was bei Formatwechsel einen Austausch des Blattstapels erfordert. Um eine gewisse Mindestleistung zu erlangen, müssen mit den heute verfügbaren, zur Verarbeitung von Blattmaterial geeigneten Druckern mehrere Druckgeräte vom gleichen Typ parallel betrieben werden, was einerseits erheblichen Einrichtungsaufwand verursacht und anderseits eine relativ grosse Standfläche erfordert.

Eine modulare Druchvorrichtung wird in US-A-5208640 gereigt.

Durch die vorliegende Erfindung soll nun diese Problematik behoben und entsprechend eine Druckvorrichtung der gattungsgemässen Art dahingehend verbessert werden, dass sie einerseits eine gegenüber herkömmlichen Druckvorrichtungen erhöhte Druckleistung (Produktivität) aufweist und anderseits bezüglich ihrer Produktivität auf einfache und kostengünstige Weise wechselnden Anforderungen angepasst werden kann. Ferner soll die Druckvorrichtung eine von ihrer Druckleistung im wesentlichen unabhängige Standfläche beanspruchen.

Die Lösung dieser der Erfindung zugrundeliegenden Aufgabe ergibt sich aus den im kennzeichnenden Teil des unabhängigen Anspruchs beschriebenen Merkmalen. Besonders vorteilhafte Ausgestaltungen und Weiterbildungen sind Gegenstand der abhängigen Ansprüche.

Gemäss dem Grundgedanken der Erfindung ist die Druckvorrichtung also modular aufgebaut und besteht aus einer mehr oder weniger grossen Anzahl von aufeinander gestapelten Modulen, welche jeweils ein komplettes Druckwerk mit allen erforderlichen Komponenten enthalten, sowie einem Verteilungssystem, um die abzuarbeitenden Druckaufträge auf die einzelnen Module zu verteilen und nach dem Druck gegebenenfalls wieder zusammenzuführen oder zu sortieren.

Durch das Modulkonzept können die Leistungsdaten der Druckvorrichtung genau auf die Bedürfnisse des Anwenders abgestimmt werden. Es ist auch möglich, die Leistung der Vorrichtung durch späteres Hinzufügen weiterer Module nachträglich zu erhöhen bzw. durch Entfernung von Modulen an gesunkene Anforderungen anzupassen. Ein weiterer Vorteil des modularen Aufbaus der erfindungsgemässen Druckvorrichtung ist die hohe Flexibilität. Fällt z.B. ein Modul aus, so wird lediglich die Gesamtleistung der Vorrichtung um den Anteil des ausgefallenen Moduls reduziert, die Funktion der Vorrichtung bleibt aber erhalten, solange noch mindestens ein Modul funktionsfähig ist.

Gemäss einem weiteren wichtigen Aspekt der Erfindung sind die Module so konzipiert, dass sie ganz einfach aneinandergereiht, d.h. aufeinander gestapelt werden können, ohne dass eine Verkabelung oder Verdrahtung vorgenommen werden muss. Die Verbindung der einzelnen Module untereinander erfolgt dabei über ein Bussystem mit entsprechenden Anschluss- und Erweiterungsschnittstellen z.B. in Form von Steckverbindungen. In einem Basismodul ist eine zentrale Steuerungseinheit vorgesehen, welche über das Bussystem die angeschlossenen Erweiterungsmodule erkennt und sich selbst konfiguriert. Die zentrale Steuerungseinheit teilt die zu bearbeitenden Druckaufträge selbständig auf die verfügbaren Module auf und erzielt dadurch optimal kurze Durchlaufzeiten für jeden einzelnen Auftrag.

Falls die Module mit Tintenstrahldruckwerken ausgerüstet sind, befinden sich gemäss einem weiteren wichtigen Aspekt der Erfindung die Tintenvorratsbehälter nur im Basismodul und sind allen Modulen gemeinsam. Die Module sind mit einem zusätzlichen hydraulischen Bussystem versehen, welches einerseits jedes Modul an die Tintenvorratsbehälter anschliesst und anderseits mittels geeigneter, in jedem Modul vorgesehener hydraulischer Anschluss- und Erweiterungsschnittstellen z.B. in Form von steckbaren Rohrkupplungen eine einfache Verbindung der Module untereinander ermöglicht.

Im folgenden wird die Erfindung anhand der Zeichnung näher erläutert. Es zeigen:
- Fig.1: eine schematische Gesamtdarstellung eines Ausführungsbeispiels der erfindungsgemässen Druckvorrichtung in einem Vertikalschnitt,
- Fig. 2: eine schematische Darstellung des Modul-Konzepts der Erfindung,
- Fig. 3-4: eine blockschematische Darstellung der wichtigsten Steuerungseinheiten bzw. -funktionen der Vorrichtung,
- Fig. 5-6: zwei Skizzen zur Erläuterung der Eingangs- und Ausgangsweicheneinheiten der Module der Vorrichtung,
- Fig. 7-9: drei Skizzen zur Erläuterung des Aufbaus der elektrischen und hydraulischen Anschluss- und Erweiterungsschnittstellen der Module der Druckvorrichtung und
- Fig. 10-13: vier Skizzen zur Verdeutlichung der durch die Eingangs- und Ausgangsweicheneinheiten der Module der Vorrichtung realisierten verschiedenen Transportpfade.

Wie aus der Gesamtdarstellung der Fig. 1 hervorgeht, umfasst die erfindungsgemässe Druckvorrichtung im dargestellten Ausführungsbeispiel sieben Module, und zwar ein Basismodul M₀ und sechs Erweiterungsmodule M₁ - M₆, welche auf dem Basismodul und übereinander gestapelt angeordnet sind. Auf dem obersten Erweiterungsmodul M₆ ist ein Abschlusselement M₇ angeordnet, welches funktionsunwesentlich ist und nur zum körperlichen Abschluss des Modulstapels dient.

Dem aus den genannten sieben Modulen M₀ - M₆ bestehenden Modulstapel ist eingangsseitig eine Schneideeinrichtung C vorgeschaltet, welche in an sich bekannter Weise von einer in Form einer Rolle R vorrätig gehaltenen Materialbahn B einzelne Blätter gewünschter Länge abtrennt und so die Materialbahn B in Blattmaterial S zerlegt. Dieses Blattmaterial S wird dem Basismodul M₀ zugeführt und dort bedruckt oder in noch zu beschreibender Weise zu einem der Erweiterungsmodule M₁ - M₆ weitergeleitet und dort bedruckt. Die Zerlegung einer Materialbahn in Blattmaterial S ist z.B. von der Papierzufuhr bei für die Verarbeitung von Blattmaterial ausgelegten fotografischen Printern her bekannt und bedarf deshalb für den Fachmann keiner näheren Erläuterung. Für das Verständnis der vorliegenden Erfindung ist lediglich wesentlich, dass das Basismodul M₀ mit einzelnen zu bedruckenden Blättern, also Blattmaterial, beschickt wird und alle Module M₀ - M₆ zur Verarbeitung von Blattmaterial S ausgelegt sind.

Für eine grössere Formatflexibilität können auch eine oder mehrere weitere Rollen mit Materialbahnen unterschiedlicher Breiten z.B. in Achsenrichtung (senkrecht zur Zeichenebene) nebeneinander angeordnet und Mittel vorgesehen sein, um je nach Bedarf ein Blatt von der einen oder der anderen Rolle bzw. Materialbahn abzuschneiden und dem Basismodul zuzuführen. Dafür geeignete Schneide- und Transporteinrichtungen sind ebenfalls von der Papierzufuhr bei fiir die Verarbeitung von Blattmaterial ausgelegten fotografischen Printern bekannt und daher hier nicht näher erläutert.

Ausgangsseitig ist jedem der sieben Module M₀ - M₆ je ein geneigt angeordnetes Sortierfach F₀ - F₆ zugeordnet, in welche das in den Modulen bedruckte Blattmaterial S in noch zu beschreibender Weise abgelegt werden kann.

Die sechs Erweiterungsmodule M₁ - M₆ sind alle identisch ausgebildet. Das Basismodul M₀ ist im wesentlichen gleich ausgebildet wie die Erweiterungsmodule, enthält aber ausserdem noch einige zusätzliche Komponenten, auf die noch weiter unten näher eingegangen wird.

Jedes Modul M₀ - M₆ enthält als zentrale Komponente ein vollständiges, konventionelles, für die Verarbeitung von Blattmaterial ausgelegtes Druckwerk P, das z.B. als Tintenstrahldruckwerk ausgebildet sein kann. Ferner enthält jedes Modul eine dem Druckwerk P vorgeschaltete Eingangsweicheneinheit W_{E} und eine dem Druckwerk P nachgeschaltete Ausgangsweicheneinheit W_{A} sowie eine in Fig. 1 nicht dargestellte Modulsteuerung S_{M} (Fig. 4). Die Eingangsweicheneinheit W_{E} führt bei entsprechender Weichenstellung zu bedruckendes Blattmaterial S dem Druckwerk P zu, und die Ausgangsweicheneinheit W_{A} führt bei entsprechender Weichenstellung bedrucktes Blattmaterial S aus dem Druckwerk P ab. Das Druckwerk P und die Eingangs- und die Ausgangsweicheneinheit W_{E} bzw. W_{A} sind jeweils mit an sich bekannten und hier deshalb nicht dargestellten Transport- und Antriebsmitteln (motorisch angetriebene Transportwalzen und -bänder) versehen. Die Modulsteuerung S_{M} steuert in an sich bekannter Weise das Druckwerk P und in Zusammenarbeit mit einer im Basismodul M₀ vorgesehenen, in Fig. 1 nicht gezeigten zentralen Steuerungseinheit S_{Z} (Fig. 3) die Eingangs- und Ausgangsweicheneinheit W_{E} bzw. W_{A}. Die für den Druck erforderlichen Bilddaten werden der Modulsteuerung S_{M} in noch zu beschreibender Weise von der zentralen Steuerungseinheit S_{Z} zugeführt.

Jede Eingangsweicheneinheit W_{E} besitzt einen mit dem Aussenraum des betreffenden Moduls kommunizierenden unteren bzw. seitlichen Eingang 1, einen ebenfalls mit dem Aussenraum des betreffenden Moduls kommunizierenden oberen Ausgang 2 und einen internen Ausgang 3, der dem Eingang p1 des Druckwerks P des betreffenden Moduls zugeordnet ist. Jede Eingangsweicheneinheit W_{E} enthält zwei Transportpfade, die vom Eingang 1 zum Ausgang 2 bzw. vom Eingang 1 zum internen Ausgang 3 führen und je nach Weichenstellung wahlweise aktiviert werden können. Die Eingangsweicheneinheiten W_{E} bzw. deren Eingänge 1 und Ausgänge 2 sind dabei so in den Modulen M₀ - M₆ angeordnet, dass jeweils ein Ausgang 2 mit dem Eingang 1 der Eingangsweicheneinheit W_{E} des unmittelbar darüberliegenden Moduls fluchtet. Wie die Fig. 1 zeigt, kann auf diese Weise das Blattmaterial S vom Eingang 1 des Basismoduls M₀ kommend durch entsprechende Weichenstellungskombinationen der Eingangsweicheneinheiten W_{E} der einzelnen Module M₀ - M₆ jedem beliebigen Druckwerk P der sieben Module M₀ - M₆ zugeführt werden. Die Eingangsweicheneinheiten W_{E} der Erweiterungsmodule M₁ - M₆ sind in Fig. 10, diejenige des Basismoduls M₀ ist in Fig. 11 separat dargestellt.

Jede Ausgangsweicheneinheit W_{A} besitzt einen mit dem Aussenraum des betreffenden Moduls kommunizierenden oberen Eingang 4, einen ebenfalls mit dem Aussenraum des betreffenden Moduls kommunizierenden unteren bzw. seitlichen Ausgang 5, einen internen Eingang 6, der dem Ausgang p2 des Druckwerks P des betreffenden Moduls zugeordnet ist, und (mit Ausnahme des Basismoduls M0) einen ebenfalls mit dem Aussenraum des betreffenden Moduls kommunizierenden seitlichen zusätzlichen Ausgang 7. Jede Ausgangsweicheneinheit W_{A} der Erweiterungsmodule M₁ - M₆ enthält vier Transportpfade, die vom Eingang 4 zum Ausgang 5 bzw. vom Eingang 4 zum zusätzlichen Ausgang 7 bzw. vom internen Eingang 6 zum Ausgang 5 bzw. vom internen Eingang 6 zum zusätzlichen Ausgang 7 führen und je nach Weichenstellung wahlweise aktiviert werden können. Die Ausgangsweicheneinheit W_{A} des Basismoduls M₀ enthält nur zwei Transportpfade, welche vom Eingang 4 bzw. vom internen Eingang 6 zum Ausgang 5 führen. Die Ausgangsweicheneinheiten W_{A} bzw. deren Eingänge 4 und Ausgänge 5 sind dabei so in den Modulen M₀ - M₆ angeordnet, dass jeweils ein Eingang 4 mit dem Ausgang 5 der Ausgangsweicheneinheit W_{A} des unmittelbar darüberliegenden Moduls fluchtet. Wie die Fig. 1 zeigt, kann auf diese Weise das Blattmaterial S vom Ausgang p2 des Druckwerks P eines beliebigen Moduls kommend durch entsprechende Weichenstellungskombinationen der Ausgangsweicheneinheiten W_{A} der einzelnen Module M₀ - M₆ in jedes beliebige Sortierfach F₀ - F₆ geführt werden, sofern dieses Sortierfach zu einem Modul gehört, das nicht höher liegt als das Modul, von dessen Druckwerk das Blattmaterial kommt. Die Ausgangsweicheneinheiten W_{A} der Erweiterungsmodule M₁ - M₆ sind in Fig. 12, diejenige des Basismoduls M₀ ist in Fig. 13 separat dargestellt.

In Fig. 1 sind zur Illustration der sich durch die verschiedenen Weichenstellungskombinationen ergebenden vielfältigen Transportpfade einige Blätter des Blattmaterials S in verschiedenen Transportphasen eingezeichnet. Ein erstes Blatt wird gerade von der Schneideeinrichtung C übernommen und befindet sich auf dem Weg zum Modul M₂. Ein anderes Blatt wird gerade im Modul M₁ von der Eingangsweicheneinheit in das Druckwerk geführt. Ein weiteres Blatt wird vom Modul M₅ kommend im Modul M₆ über die Eingangsweicheneinheit in das Druckwerk geleitet. Ein anderes Blatt hat im Modul M₅ gerade das Druckwerk verlassen und wird mittels der Ausgangsweicheneinheit im Modul M₄ dem Modul M₃ zugeführt. Ein weiteres Blatt befindet sich im Modul M₃ noch teilweise im Druckwerk und wird mittels der Ausgangsweicheneinheit in das Modul M₂ geleitet. Ein anderes Blatt verlässt gerade das Modul M₂ über den zusätzlichen seitlichen Ausgang der Ausgangsweicheneinheit und gleitet in ein Sortierfach. Ein letztes Blatt schliesslich verlässt im Basismodul gerade das Druckwerk und wird mittels der Ausgangsweicheneinheit in das dem Basismodul zugeordnete Sortierfach geleitet.

Die praktische Realisierung der Eingangs- und Ausgangsweicheneinheiten W_{E} und W_{A} ist dem Fachmann geläufig und an sich beliebig, solange die oben beschriebenen Funktionen gewährleistet sind. Ein typisches Beispiel, wie eine Weichenfunktion prinzipiell realisiert werden kann, ist in den Figuren 5 und 6 dargestellt. Die dort gezeigte Weiche W besitzt einen Eingang 10 und zwei Ausgänge 20 und 30. Am Eingang 10 befindet sich ein Transportrollenpaar 11a/11b. Im Inneren ist ein weiteres Transportrollenpaar 12a/12b angeordnet. Um die Transportrollen 11a und 12a sowie um die Transportrollen 11b und 12b ist je ein Transportriemen 13a bzw. 13b geschlungen. Ferner sind drei Transportrollen 14a, 14b und 14c sowie drei weitere Transportrollen 15a, 15b und 15c vorgesehen, welch letztere an den Ausgängen 20 und 30 der Weiche W liegen. Um die Transportrollen 14a und 15a, die Transportrollen 14b und 15b und die Transportrollen 14c und 15c ist je ein Transportriemen 16a bzw. 16b bzw. 16c geschlungen. Das Transportrollenpaar 12a/12b ist in Richtung des Doppelpfeils 17 durch nicht gezeigte Verstellmittel in zwei Positionen verstellbar, in deren einer es vor dem Transportrollenpaar 14a/14b (Fig.5) und in deren anderer es vor dem Transportrollenpaar 14b/14c (Fig.6) liegt. Die Transportrollen und damit auch die Transportriemen sind durch nicht gezeigte Antriebsmotoren angetrieben und befördern der Weiche W am Eingang 10 zugeführtes Blattmaterial je nach Stellung des Transportrollenpaars 12a/12b durch die Weiche W zu deren Ausgang 20 (Fig.5) oder zu deren Ausgang 30 (Fig.6).

Ein weiterer wichtiger Aspekt der Erfindung ist darin zu sehen, dass die Module M₀ - M₆ so konzipiert sind, dass sie ganz einfach aneinandergereiht, d.h. aufeinander gestapelt werden können, ohne dass eine Verkabelung oder Verdrahtung vorgenommen werden muss. Die elektrische Verbindung der einzelnen Module untereinander erfolgt dabei über ein elektrisches Bussystem mit entsprechenden Anschluss- und Erweiterungsschnittstellen z.B. in Form von Steckverbindungen. Im Basismodul M₀ sind eine gemeinsame elektrische Energieversorgung PS für alle Module sowie die schon erwähnte zentrale Steuerungseinheit Sz vorgesehen, welche mit den Modulsteuerungen S_{M} im Basismodul M₀ und den Erweiterungsmodulen M₁ - M₆ kommuniziert und diese mit den notwendigen Steuerungssignalen und Daten versorgt sowie Rückmeldungen von diesen erhält. Die Modulsteuerung des Basismoduls kann natürlich auch in die zentrale Steuerungseinheit integriert sein.

Im einzelnen ist das mit B_{E} bezeichnete elektrische Bussystem in Fig. 2 dargestellt. Es besteht aus drei Teil-Bussystemen, und zwar einem Stromversorgungsbus 51, einem Datenbus 52 und einem Kommunikationsbus 53. Jedes der drei Teil-Bussysteme umfasst natürlich eine grössere Anzahl von Leitungen, von denen der Übersichtlichkeit halber jeweils nur eine dargestellt ist.

Jedes Modul M₀ - M₆ ist an seiner Oberseite mit einer elektrischen Erweiterungsschnittstelle 60 versehen, welche das elektrische Bussystem B_{E} nach aussen führt. Jedes Erweiterungsmodul M₁ - M₆ ist zusätzlich an seiner Unterseite mit einer elektrischen Anschlussschnittstelle 70 versehen, welche komplementär zur elektrischen Erweiterungsschnittstelle 60 ausgebildet ist. In jedem Erweiterungsmodul M₁ - M₆ ist das elektrische Bussystem B_{E} von der elektrischen Anschlussschnittstelle 70 zur elektrischen Erweiterungsschnittstelle 60 durchgeschleift. Die elektrischen Erweiterungsschnittstellen 60 und die elektrischen Anschlussschnittstellen 70 sind so an bzw. in den Modulen M₀ - M₆ angeordnet, dass die elektrischen Verbindungen beim Aufeinanderstapeln der einzelnen Module automatisch hergestellt werden.

Falls die Module gemäss dem gezeigten Ausführungsbeispiel mit Tintenstrahldruckwerken ausgerüstet sind, befinden sich gemäss einem weiteren wichtigen Aspekt der Erfindung die erforderlichen Tintenvorratsbehälter IT (für typischerweise sechs Farben) nur im Basismodul M₀ und sind allen Modulen M₀ - M₆ gemeinsam. Die Module sind zusätzlich noch mit einem hydraulischen Bussystem B_{H} versehen, welches einerseits jedes Modul bzw. das darin befindliche Druckwerk P an die Tintenvorratsbehälter IT anschliesst und anderseits mittels geeigneter, in jedem Modul vorgesehener hydraulischer Anschluss- und Erweiterungsschnittstellen z.B. in Form von steckbaren Rohrkupplungen eine einfache Verbindung der Module untereinander ermöglicht.

Im einzelnen ist das mit B_{H} bezeichnete hydraulische Bussystem in Fig. 2 dargestellt. Es besteht im wesentlichen nur aus einer der Anzahl der Tintenvorratsbehälter IT entsprechenden Anzahl von Rohrleitungen, von denen der Übersichtlichkeit halber jeweils nur drei dargestellt sind.

Jedes Modul M₀ - M₆ ist an seiner Oberseite mit einer hydraulischen Erweiterungsschnittstelle 80 versehen, welche das hydraulische Bussystem B_{H} nach aussen führt. Jedes Erweiterungsmodul M₁ - M₆ ist zusätzlich an seiner Unterseite mit einer hydraulischen Anschlussschnittstelle 90 versehen, welche komplementär zur hydraulischen Erweiterungsschnittstelle 80 ausgebildet ist. In jedem Erweiterungsmodul M₁ - M₆ ist das hydraulische Bussystem B_{H} von der hydraulischen Anschlussschnittstelle 90 zur hydraulischen Erweiterungsschnittstelle 80 durchgeschleift. Die hydraulischen Erweiterungsschnittstellen 80 und die hydraulischen Anschlussschnittstellen 90 sind so an bzw. in den Modulen M₀ - M₆ angeordnet, dass die hydraulischen Verbindungen beim Aufeinanderstapeln der einzelnen Module automatisch hergestellt werden.

Es versteht sich, dass für die Speisung der Tintenstrahldruckwerke P entsprechende Tintenpumpen vorgesehen sind, welche die verschiedenen Drucktinten aus den Vorratsbehältern IT zu den Druckwerken P fördern. Geeignete Pumpen sind jedoch an sich bekannt und deshalb der Übersichtlichkeit halber nicht dargestellt.

Die Figuren 7-9 zeigen Schnittdarstellungen von beispielsweisen Realisierungsformen der elektrischen und hydraulischen Anschluss- und Erweiterungsschnittstellen 60-90 des elektrischen und des hydraulischen Bussystems B_{E} bzw. B_{H}.

Die elektrische Erweiterungsschnittstelle 60 und die elektrische Anschlussschnittstelle 70 sind als komplementäres Stecksystem ausgebildet. Die Anschlussschnittstelle 70 umfasst einen Sockel 71, in dem eine Anzahl von elektrischen Kontaktstiften 72 gefasst sind. Die Erweiterungsschnittstelle 60 umfasst entsprechend einen Sockel 61, in dem eine Anzahl von Kontaktbuchsen 62 gefasst sind. Der Übersichtlichkeit halber sind jeweils nur drei Kontaktstifte 72 bzw. Kontaktbuchsen 62 dargestellt. Die Kontaktstifte 72 und die Kontaktbuchsen 62 sind mit den elektrischen Leitungen des elektrischen Bussystems verbunden.

Die hydraulische Erweiterungsschnittstelle 80 und die hydraulische Anschlussschnittstelle 90 sind als komplementäres steckbares Rohrkupplungssystem ausgebildet. Die Anschlussschnittstelle 90 umfasst einen Sockel 91 und eine Anzahl darin gefasster Rohrstutzen 92, von denen nur einer dargestellt ist. Die Rohrstutzen 92 sind mit je einer Rohrleitung des hydraulischen Bussystems B_{H} verbunden oder bilden selbst die Enden dieser Leitungen. Die Erweiterungsschnittstelle 80 umfasst einen Sockel 81, in welchem eine Anzahl von zylindrischen Bohrungen 82 angeordnet sind, wobei der Übersichtlichkeit halber nur eine solche Bohrung dargestellt ist. In jeder Bohrung 82 ist das mit einem Flansch 83 versehene Ende einer Rohrleitung des hydraulischen Bussystems B_{H} gefasst. Ferner befindet sich in jeder Bohrung 82 ein Dichtungsring 84.

Die Sockel 71 und 91 der elektrischen und hydraulischen Anschlussschnittstellen 70 und 90 sind körperlich zu einem gemeinsamen Sockel zusammengefasst. Entsprechend sind auch die Sockel 61 und 81 der elektrischen und hydraulischen Erweiterungsschnittstelle 60 und 80 körperlich zu einem gemeinsamen Sockel zusammengefasst.

Die Figur 9 zeigt die die elektrischen und hydraulischen Anschluss- und Erweiterungsschnittstellen im zusammengesteckten Zustand, der sich ergibt, wenn zwei Module aufeinandergestapelt angeordnet sind.

Die Figuren 3 und 4 zeigen schematisch die prinzipielle Auslegung der in den einzelnen Modulen M₀ - M₆ vorhanden Modulsteuerungen S_{M} sowie der im Basismodul M₀ vorgesehenen zentralen Steuerungseinheit S_{Z}.

Jede Modulsteuerung S_{M} umfasst im wesentlichen eine Druckwerksteuerung 101, eine die Eingangsweicheneinheit W_{E} ansteuernde Eingangsweichensteuerung 102, eine die Ausgangsweicheneinheit W_{A} ansteuernde Ausgangsweichensteuerung 103, einen Bilddatenspeicher 104, eine Synchronisationssteuerung 105 und eine Identifikationsstufe 106. Über die letztere kann die zentrale Steuerungseinheit S_{Z} im Basismodul M₀ über den Kommunikationsbus 53 des elektrischen Bussystems B_{E} die Anwesenheit eines Erweiterungsmoduls M₁ - M₆ feststellen und dieses identifizieren. Die Synchronisationssteuerung 105 arbeitet über den Kommunikationsbus 53 mit der zentralen Steuerungseinheit S_{Z} zusammen und steuert unter der Kontrolle der letzteren die Eingangs- und die Ausgangsweichensteuerung 102 bzw. 103 so, dass das Blattmaterial dem von der zentralen Steuerungseinheit S_{Z} vorgegebenen Transportpfad folgt. Der Bilddatenspeicher 104 erhält über den Datenbus 52 von der zentralen Steuerungseinheit S_{z} die die zu druckenden Bilder repräsentierenden Bilddaten. Die Druckwerksteuerung 101 schliesslich steuert in an sich bekannter Weise das Druckwerk P. Die Stromversorgung der Modulsteuerung S_{M} und aller von dieser angesteuerten Komponenten (z.B. elektrische Antriebe und dgl.) erfolgt über den Stromversorgungsbus 51.

Die zentrale Steuerungseinheit S_{Z} im Basismodul M₀ ist in an sich bekannter Weise als digitaler Rechner aufgebaut, der von der Stromversorgungseinheit PS mit Energie versorgt wird und an den Datenbus 52 und den Kommunikationsbus 53 angeschlossen ist. Ferner ist die zentrale Steuerungseinheit S_{z} an eine externe Bedienungseinheit PC z.B. in Form eines Personal Computers angeschlossen, der seinerseits wieder mit einer Schnittstelleneinheit IFU zusammenarbeitet bzw. diese enthält. Letztere kann natürlich auch direkt in der zentralen Steuerungseinheit S_{z} integriert sein.

Die zentrale Steuerungseinheit S_{z} enthält im wesentlichen sechs programmiertechnisch implementierte Funktionseinheiten, und zwar eine Systemüberwachungseinheit 201, eine Synchronisationseinheit 202, eine Modulidentifikationseinheit 203, eine Bilddateneinheit 204, eine Papiersteuerungseinheit 205 und eine Tintensteuerungseinheit 206.

Die Tintensteuerungseinheit 206 steuert die Versorgung der einzelnen Module M0-M₆ mit den erforderlichen Drucktinten aus den Tintenvorratsbehältern IT über das hydraulische Bussystem B_{H}.

Die Papiersteuerungseinheit 205 steuert den Antrieb der Papierrolle R und der Schneideeinrichtung C. Sie gestattet ggf. auch die Auswahl verschiedener Materialbahnbreiten von verschiedenen Rollen R und steuert dann auch die Zuführ des Blattmaterials S in das Grundmodul M₀.

Die Modulidentifikationseinheit 203 erkennt und identifiziert über den Kommunikationsbus 53 die vorhandenen Erweiterungsmodule M₁ - M₆.

Die Synchronisationseinheit 202 verwaltet die Auslastung des Basismoduls M₀ und der ggf. vorhandenen Erweiterungsmodule, indem sie die abzuarbeitenden Druckaufträge im Sinne einer Leistungsoptimierung auf diese aufteilt und das Blattmaterial durch Ansteuerung der Eingangs- und Ausgangsweicheneinheiten in den Modulen entsprechend durch die Vorrichtung leitet. Ausserdem kann dabei auch eine Sortierung des bedruckten Blattmaterials durchgeführt werden.

Die Bilddateneinheit 204 leitet die ihr von der Bedienungseinheit PC bzw. der Schnittstelleneinheit IFU zugeführten Bilddaten über den Datenbus 52 an die einzelnen Module weiter.

Die Systemüberwachungseinheit 201 überwacht in an sich bekannter Weise die Funktion der übrigen Komponenten und Funktionseinheiten.

Die Schnittstelleneinheit IFU dient im wesentlichen zur Dateneingabe und -ausgabe sowie zur Kommunikations der Vorrichtung bzw. des ganzen Systems mit anderen Rechnern. Sie umfasst neben den bei Rechnern üblichen Kommunikationsschnittstellen eine Netzwerkschnittstelle, ein Modem, eine oder mehrere Leseeinrichtungen für Datenträger, einen Anschluss fiir einen Scanner oder direkt einen Scanner, einen Anschluss für eine Digital-Kamera etc. Über die Schnittstelleneinheit IFU werden der Vorrichtung insbesondere auch die Bilddaten für die auszuführenden Druckaufträge zugeführt.

## Patentansprüche

1. Vorrichtung zum Bedrucken von Blattmaterial mit einem Druckwerk und eingangsseitigen Transportmitteln zur Zufuhr von unbedrucktem Blattmaterial zum Druckwerk und ausgangsseitigen Transportmitteln zur Abfuhr von bedrucktem Blattmaterial aus dem Druckwerk sowie mit einer Steuerung für das Druckwerk und die eingangsseitigen und die ausgangsseitigen Transportmittel, mit einem modularen Aufbau mit jeweils ein Druckwerk (P) enthaltenden Modulen (M₀-M₆), und durch eine ebenfalls modular aufgebaute und auf die Module (M₀-M₆) aufgeteilte Verteileinrichtung (W_{E},W_{A}), um zu bedruckendes Blattmaterial (S) auf die verfügbaren Module (M₀-M₆) aufzuteilen und um bedrucktes Blattmaterial (S) zusammenzuführen oder zu sortieren, wobei die Module (M₀ bis M₆) aufeinander stapelbar sind und deren Anzahl veränderbar ist, wobei die Funktion der Vorrichtung erhalten bleibt, solange mindestens ein Modul funktionsfähig ist, **dadurch gekennzeichnet, dass** ein erweiterbares elektrisches Bussystem (B_{E}) zur elektrischen Versorgung und Verbindung der Module (M₀ bis M₆) vorgesehen ist, das einen Stromversorgungsbus (51), einen Datenbus (52) und einen Kommunikationsbus (53) umfasst.

2. Vorrichtung nach Anspruch 1, **dadurch gekennzeichnet, dass** die Module (M₀-M₆) jeweils ein Druckwerk (P), eine diesem vorgeschaltete Eingangsweicheneinheit (W_{E}) mit einem Eingang (1) und einem Ausgang (2) und dem Druckwerk nachgeschaltete Ausgangstransportmittel (W_{A}) zur Abfuhr von bedrucktem Blattmaterial aus dem Druckwerk (P) sowie eine elektrische Modulsteuerung (S_{M}) aufweisen, wobei die Eingangsweicheneinheit (W_{E}) und die Ausgangstransportmittel (W_{A}) aller Module (M₀-M₆) zusammen die Verteileinrichtung bilden und die Eingangsweicheneinheit (WE) in jedem Modul dazu ausgebildet ist, ihr an ihrem Eingang (1) zugeführtes unbedrucktes Blattmaterial (S) wahlweise dem Druckwerk (P) des betreffenden Moduls (M₀-M₆) der über ihren Ausgang (2) dem Eihgang (1) der Eingangsweicheneinheit (W_{E}) eines unmittelbar benachbarten Moduls (M₁-M₆) zuzuführen.

3. Vorrichtung nach Anspruch 2, **dadurch gekennzeichnet, dass** die Ausgangstransportmittel der Module (M₀-M₆) als eine Ausgangsweicheneinheit (W_{A}) mit einem Eingang (4) und einem Ausgang (5) ausgebildet sind, welche bedrucktes Blattmaterial (S) wahlweise vom Druckwerk (P) des betreffenden Moduls (M₀-M₆) oder über ihren Eingang (4) vom Ausgang (5) der Ausgangsweicheneinheit (W_{A}) eines unmittelbar benachbarten Moduls (M₁-M₆) übernimmt und ihrem Ausgang (5) zuführt.

4. Vorrichtung nach Anspruch 3, **dadurch gekennzeichnet, dass** die Ausgangsweicheneinheit (W_{A}) wenigstens eines Moduls (M₁-M₆) einen zusätzlichen Ausgang (7) aufweist und dass die Ausgangsweicheneinheit (W_{A}) dazu ausgebildet ist, bedrucktes Blattmaterial (S) wahlweise ihrem Ausgang (5) oder ihrem zusätzlichen Ausgang (7) zuzuführen.

5. Vorrichtung nach einem der Ansprüche 2-4, **dadurch gekennzeichnet, dass** die Eingangsweicheneinheiten (W_{E}) so ausgebildet und in den Modulen (M₀-M₆) so angeordnet sind, dass der Ausgang (2) der Eingangsweicheneinheit (W_{E}) eines Moduls (M₀-M₆) mit dem Eingang (1) der Eingangsweicheneinheit (W_{E}) des unmittelbar benachbarten Moduls (M₁-M₆) fluchtet.

6. Vorrichtung nach einem der Ansprüche 3-5, **dadurch gekennzeichnet, dass** die Ausgangsweicheneinheiten (W_{A}) so ausgebildet und in den Modulen (M₀-M₆) so angeordnet sind, dass der Eingang (4) der Ausgangsweicheneinheit (W_{A}) eines Moduls (M₀-M₆) mit dem Ausgang (5) der Ausgangsweicheneinheit (W_{A}) des unmittelbar benachbarten Moduls (M₁-M₆) fluchtet.

7. Vorrichtung nach Anspruch 7, **dadurch gekennzeichnet, dass** ein Basismodul (M₀) und mindestens ein Erweiterungsmodul (M₁-M₆) vorgesehen sind, dass das Basismodul (M₀) mit einer elektrischen Erweiterungsschnittstelle (60) für das elektrische Bussystem (B_{E}) versehen ist, dass die Erweiterungsmodule (M₁-M₆) je mit einer elektrischen Erweiterungsschnittstelle (60) und einer zu dieser komplementären elektrischen Anschlussschnittstelle (70) für das elektrische Bussystem (B_{E}) versehen sind, wobei das elektrische Bussystem in jedem Erweiterungsmodul (M₁-M₆) von seiner elektrischen Anschlussschnittstelle (70) zu seiner elektrischen Erweiterungsschnittstelle (60) durchgeschleift ist.

8. Vorrichtung nach Anspruch 8, **dadurch gekennzeichnet, dass** die elektrische Erweiterungsschnittstelle (60) und die elektrische Anschlussschnittstelle (70) für das elektrische Bussystem (B_{E}) in den Modulen (M₀-M₆) so angeordnet und ausgebildet sind, dass beim körperlichen Anreihen eines Erweiterungsmoduls (M₁-M₆) an das Basismodul (M₀) oder an ein vorhandenes Erweiterungsmodul (M₁-M₆) automatisch eine elektrische Verbindung zwischen der elektrischen Anschlussschnittstelle (70) des angereihten Erweiterungsmoduls (M₁-M₆) und der elektrischen Erweiterungsschnittstelle (60) des Basismoduls (M₀) bzw. des vorhandenen Erweiterungsmoduls (M₁-M₆) hergestellt wird.

9. Vorrichtung nach Anspruch 8 oder 9, **dadurch gekennzeichnet, dass** im Basismodul (M₀) eine an das elektrische Bussystem (B_{E}) angeschlossene gemeinsame elektrische Energieversorgung (PS) für alle Module (M₀-M₆) sowie eine ebenfalls an das elektrische Bussystem (B_{E}) angeschlossene und über dieses mit elektrischen Modulsteuerungen (S_{M}) in den Erweiterungsmodulen (M₁-M₆) in Verbindung stehende zentrale Steuerungseinheit (S_{z}) vorgesehen sind.

10. Vorrichtung nach einem der vorangehenden Ansprüche, **dadurch gekennzeichnet, dass** ein Basismodul (M₀) und mindestens ein Erweiterungsmodul (M₁-M₆) vorgesehen sind, dass die Druckwerke (P) in den Modulen (M₀-M₆) Tintenstrahldruckwerke sind, dass im Basismodul (M₀) gemeinsame Tintenvorratsbehälter (IT) für die Tintenstrahldruckwerke in allen Modulen vorgesehen sind und dass ein an die Tintenvorratsbehälter (IT) angeschlossenes erweiterbares hydraulisches Bussystem (B_{H}) zur Versorgung der Tintenstrahldruckwerke (IT) in den einzelnen Modulen (M₀-M₆) vorgesehen ist.

11. Vorrichtung nach Anspruch 12, **dadurch gekennzeichnet, dass** das Basismodul (M₀) mit einer hydraulischen Erweiterungsschnittstelle (80) für das hydraulische Bussystem (B_{H}) versehen ist, dass die Erweiterungsmodule (M₁-M₆) je mit einer hydraulischen Erweiterungsschnittstelle (80) und einer zu dieser komplementären hydraulischen Anschlussschnittstelle (90) für das hydraulische Bussystem (B_{H}) versehen sind, wobei das hydraulische Bussystem in jedem Erweiterungsmodul (M₁-M₆) von seiner hydraulischen Anschlussschnittstelle (90) zu seiner hydraulischen Erweiterungsschnittstelle (80) durchgeschleift ist.

12. Vorrichtung nach Anspruch 13, **dadurch gekennzeichnet, dass** die hydraulische Erweiterungsschnittstelle (80) und die hydraulische Anschlussschnittstelle (90) fiir das'hydraulische Bussystem (B_{H}) in den Modulen (M₀-M₆) so angeordnet und ausgebildet sind, dass beim körperlichen Anreihen eines Erweiterungsmoduls (M₁-M₆) an das Basismodul (M₀) oder an ein vorhandenes Erweiterungsmodul (M₁-M₆) automatisch eine hydraulische Verbindung zwischen der hvdraulischen Anschlussschnittstelle (90) des angereihten Erweiterungsmoduls (M₁-M₆) und der hydraulischen Erweiterungsschnittstelle (80) des Basismoduls (M₀) bzw. des vorhandenen Erweiterungsmoduls (M₁-M₆) hergestellt wird.

## Claims

1. A device for printing sheet stock with a printing unit and input-side transport means to feed unprinted sheet stock to the printing unit and output-side transport means to deliver printed sheet stock from the printing unit and with a control device for the printing unit and the input-side and output-side transport means, with a modular structure with modules (M₀-M₆) each containing a printing unit (P), and a distribution unit (W_{E}-W_{A}) also of modular design and shared by the modules (M₀-M₆) for distributing sheet stock (S) to be printed to the available modules (M₀-M₆) and for compiling or sorting printed sheet stock (S), the modules (M₀-M₆) being stackable one on top of the other and their number being variable, the device continuing to function as long as at least one module is operational, **characterized in that** an expandable electrical bus system (B_{E}) comprising a power supply bus (51), a data bus (52) and a communication bus (53) is provided for the electrical supply and connection of the modules (M₀-M₆).

2. A device according to Claim 1, **characterized in that** the modules (M₀-M₆) each have a printing unit (P), an input allocation unit (W_{E}) connected upstream of said printing unit (P) with an input (1) and an output (2), output delivery means (W_{A}) to deliver printed sheet stock from the printing unit (P) and an electrical module control unit (S_{M}), the input allocation unit (W_{E}) and the output transport means (W_{A}) of all the modules (M₀-M₆) together forming the distribution device and the input allocation unit (W_{E}) in each module being designed to feed the unprinted sheet stock (S) fed to its input (1) optionally to the printing unit (P) of the relevant module (M₀-M₆) or via its. output (2) to the input (1) of the input allocation unit (W_{E}) of an immediately adjacent module (M₀-M₆).

3. A device according to Claim 2, **characterized in that** the output transport means of the modules (M₀-M₆) is designed as an output allocation unit (W_{A}) with an input (4) and an output (5) which takes printed sheet stock (S) optionally from the printing unit (P) of the relevant module (M₀-M₆) or via its input (4) from the output (5) of the output allocation unit (W_{A}) of an immediately adjacent module (M₁-M₆) and feeds it to its output (5).

4. A device according to Claim 3, **characterized in that** the output allocation unit (W_{A}) of at least one module (M₁-M₆) has an additional output (7) and that the output allocation unit (W_{A}) is designed to feed printed sheet stock (S) optionally to its output (5) or its additional output (7).

5. A device according to one of Claims 2 to 4, **characterized in that** the input allocation unit (W_{E}) is designed and positioned in the modules (M₀-M₆) such that the output (2) of the input allocation unit (W_{E}) of a module (M₀-M₆) is aligned with the input (1) of the input allocation unit (W_{E}) of the immediately adjacent module (M₁-M₆).

6. A device according to one of Claims 3 to 5, **characterized in that** the output allocation unit (W_{A}) is designed and positioned in the modules (M₀-M₆) such that the input (4) of the output allocation unit (W_{A}) of a module (M₀-M₆) is aligned with the output (5) of the output allocation unit (W_{A}) of the immediately adjacent module (M₁-M₆).

7. A device according to Claim 6, **characterized in that** a base module (M₀) and at least one expansion module (M₁-M₆) are provided, that the base module (M₀) is provided with an electrical expansion interface (60) for the electrical bus system (B_{E}), that the expansion modules (M₁-M₆) are each provided with an electrical expansion interface (60) and a complementary electrical connection interface (70) for the electrical bus system (B_{E}), the electrical bus system being looped through from its electrical connection interface (70) to its electrical expansion interface (60) in each expansion module (M₁-M₆).

8. A device according to Claim 7, **characterized in that** the electrical expansion interface (60) and the electrical connection interface (70) for the electrical bus system (B_{E}) are designed and positioned in the modules (M₀-M₆) such that when an expansion module (M₁-M₆) is positioned physically alongside the base module (M₀) or an expansion module (M₁-M₆), an electrical connection is created automatically between the electrical connection interface (70) of the neighbouring expansion model (M₁-M₆) and the electrical expansion interface (60) of the base module (M₀) or the expansion module present (M₁-M₆).

9. A device according to Claim 8 or 9, **characterized in that** provided in the base module (M₀) is a common electrical energy supply (PS) for all modules (M₀-M₆) connected to the electrical bus system (B_{E}) and a central control unit (Sz) which is also connected to the electrical bus system (B_{E}) and via this to electrical module control devices (S_{M}) in the expansion modules (M₁ to. M₆).

10. A device in accordance with one of the preceding claims, **characterized in that** a base module (M₀) and at least one expansion module (M₁-M₆) are provided, that the printing unit (P) in the modules (M₀-M₆) are inkjet printing units, that provided in the base module (M₀) are common ink storage containers (IT) for the inkjet printing units in all the modules and that an expandable hydraulic bus system (B_{H}) connected to the ink storage containers (IT) to supply the inkjet printing units (IT) is provided in the individual modules (M₀ to M₆).

11. A device according to Claim 12, **characterized in that** the base module (M₀) is provided with a hydraulic expansion interface (80) for the hydraulic bus system (B_{H}), that the expansion modules (M₁ to M₆) are each provided with a hydraulic expansion interface (80) and a complementary hydraulic connection interface (80) for the hydraulic bus system (B_{H}), the hydraulic bus system being looped through from its hydraulic connection interface (90) to its hydraulic expansion interface (80) in each expansion module (M₁ to M₆).

12. A device according to Claim 13, **characterized in that** the base module (M₀) is provided with a hydraulic expansion interface (80) for the hydraulic bus system (B_{H}), that the expansion modules (M₁ to M₆) are each provided with a hydraulic expansion interface (80) and a complementary hydraulic connection interface (80) for the hydraulic bus system (B_{H}), the hydraulic bus system being looped through from its hydraulic connection interface (90) to its hydraulic expansion interface (80) in each expansion module (M₁ to M₆).

## Revendications

1. Dispositif pour imprimer un matériau en feuille comportant une imprimante et des moyens de transport côté entrée pour acheminer le matériau en feuille non imprimé à l'imprimante, ainsi que des moyens de transport côté sortie pour évacuer le matériau en feuille imprimé de l'imprimante, et comportant une commande pour l'imprimante et les moyens de transport côté entrée et côté sortie, présentant une construction modulaire avec des modules (M₀-M₆) comportant chacun une imprimante (P), et comportant un dispositif de distribution (W_{E}, W_{A}) également de construction modulaire réparti entre les modules (M₀-M₆), pour répartir le matériau en feuille (S) à imprimer entre les modules (M₀-M₆) disponibles, et pour réunir ou trier le matériau en feuille (S) imprimé, les modules (M₀-M₆) pouvant être empilés les uns sur les autres et leur nombre étant variable, la fonction du dispositif étant maintenue aussi longtemps qu'au moins un module est en état de fonctionner, **caractérisé en. ce qu'**il est prévu un système de bus électrique (B_{E}) extensible pour l'alimentation électrique et la liaison des modules (M₀-M₆), lequel comprend un bus d'alimentation électrique (51), un bus de données (52) et un bus de communication (53).

2. Dispositif selon la revendication 1, **caractérisé en ce que** les modules (M₀-M₆) comportent chacun une imprimante (P), une unité d'aiguillage d'entrée (W_{E}) amont avec une entrée (1) et une sortie (2) et des moyens de transport de sortie (W_{A}) en aval de l'imprimante, pour évacuer le matériau en feuille imprimé de l'imprimante (P), ainsi qu'une commande électrique de module (S_{M}), l'unité d'aiguillage d'entrée (W_{E}) et les moyens de transport de sortie (W_{A}) de tous les modules (M₀-M₆) forment ensemble le dispositif de distribution, et l'unité d'aiguillage d'entrée (W_{E}) est réalisée dans chaque module .pour acheminer le matériau en feuille (S) non imprimé, amené à son entrée (1), au choix vers l'imprimante (P) du module (M₀-M₆) concerné ou, par sa sortie (2), vers l'entrée (1) de l'unité d'aiguillage d'entrée (W_{E}) d'un module (M₁-M₆) immédiatement voisin.

3. Dispositif selon la revendication 2, **caractérisé en ce que** les moyens de transport de sortie des modules (M₀-M₆) sont réalisés sous la forme d'une unité d'aiguillage de sortie (W_{A}) avec une entrée (4) et une sortie (5), laquelle reprend le matériau en feuille imprimé (S), au choix de l'imprimante (P) du module (M₀-M₆) concerné, ou, par son entrée (4), de la sortie (5) de l'unité d'aiguillage de sortie (W_{A}) d'un module (M₁-M₆) immédiatement voisin et l'achemine vers sa sortie (5).

4. Dispositif selon la revendication 3, **caractérisé en ce que** l'unité d'aiguillage de sortie (W_{A}) d'au moins un module (M₁-M₆) comporte une sortie (7) supplémentaire, et **en ce que** l'unité d'aiguillage de sortie (W_{A}) est conçue de manière à acheminer le matériau en feuille imprimé (S) au choix vers sa sortie (5) ou vers sa sortie (7) supplémentaire.

5. Dispositif selon l'une des revendications 2 à 4, **caractérisé en ce que** les unités d'aiguillage d'entrée (W_{E}) sont conçues et disposées dans les modules (M₀-M₆) de manière que la sortie (2) de l'unité d'aiguillage d'entrée (W_{E}) d'un module (M₀-M₆) soit alignée avec l'entrée (1) de l'unité d'aiguillage d'entrée (W_{E}) du module (M₁-M₆) immédiatement voisin.

6. Dispositif selon l'une des revendications 3 à 5, **caractérisé en ce que** les unités d'aiguillage de sortie (W_{A}) sont conçues et disposées dans les modules (M₀-M₆) de manière que l'entrée (4) de l'unité d'aiguillage de sortie (W_{A}) d'un module (M₀-M₆) soit alignée avec la sortie (5) de l'unité d'aiguillage de sortie (W_{A}) du module (M₁-M₆) immédiatement voisin.

7. Dispositif selon la revendication 6, **caractérisé en ce qu'**un module de base (M₀) et au moins un module d'extension (M₁-M₆) sont prévus, **en ce que** le module de base (M₀) est pourvu d'une interface d'extension électrique (60) pour le système de bus électrique (V_{E}), **en ce que** les modules d'extension (M₁-M₆) sont pourvus chacun d'une interface d'extension électrique (60) et d'une interface de raccordement électrique (70) complémentaire à celle-ci pour le système de bus électrique (B_{E}), le système de bus électrique étant bouclé dans chaque module d'extension (M₁-M₆) depuis son interface de raccordement électrique (70) vers son interface d'extension électrique (60).

8. Dispositif selon la revendication 7, **caractérisé en ce que** l'interface d'extension électrique (60) et l'interface de raccordement électrique (70) pour le système de bus électrique (B_{E}) sont disposées dans les modules (M₀-M₆) et conçues de manière que lorsque l'on juxtapose physiquement un module d'extension (M₁-M₆) au module de base (M₀), ou à un module d'extension (M₁-M₆) existant, il se réalise automatiquement une liaison électrique entre l'interface de raccordement électrique (70) du module d'extension (M₁-M₆) adjoint et l'interface d'extension électrique (60) du module de base (M₀) ou du module d'extension (M₁-M₆) existant.

9. Dispositif selon la revendication 7 ou 8, **caractérisé en ce que** dans le module de base (M₀) sont prévues une alimentation en énergie électrique (PS) commune raccordée au système de bus électrique (B_{E}) pour tous les modules (M₀-M₆) ainsi qu'une unité de commande centrale (S_{Z}) également raccordée au système de bus électrique (B_{E}) et en liaison, à travers celui-ci, avec des commandes électriques de module (S_{M}) dans les modules d'extension (M₁-M₆).

10. Dispositif selon l'une des revendications précédentes, **caractérisé en ce qu'**un module de base (M₀) et au moins un module d'extension (M₁-M₆) sont prévus, **en ce que** les imprimantes (P) dans les modules (M₀-M₆) sont des imprimantes à jet d'encre, **en ce que** dans le module de base (M₀) sont prévus des réservoirs d'encre (IT) communs à toutes les imprimantes à jet d'encre dans tous les modules, et **en ce qu'**un système de bus hydraulique (B_{H}) extensible, raccordé aux réservoirs d'encre (IT) est prévu pour alimenter les imprimantes à jet d'encre (IT) dans tous les modules (M₀-M₆).

11. Dispositif selon la revendication 10, **caractérisé en ce que** le module de base (M₀) est pourvu d'une interface d'extension hydraulique (80) pour le système de bus hydraulique (B_{H}), **en ce que** les modules d'extension (M₁-M₆) sont pourvus chacun d'une interface d'extension hydraulique (80) et d'une interface de raccordement hydraulique (90) complémentaire de celle-ci pour le système de bus hydraulique (B_{H}), le système de bus hydraulique étant bouclé dans chaque module d'extension (M₁-M₆) depuis son interface de raccordement hydraulique (90) vers son interface d'extension hydraulique (80).

12. Dispositif selon la revendication 11, **caractérisé en ce que** l'interface d'extension hydraulique (80) et l'interface de raccordement hydraulique (90) pour le système de bus hydraulique (B_{H}) sont disposées dans les modules (M₀-M₆) et conçues de manière que lors de la juxtaposition physique d'un module d'extension (M₁-M₆) au module de base (M₀) ou à un module d'extension (M₁-M₆) existant, il soit réalisé automatiquement une liaison hydraulique entre l'interface de raccordement hydraulique (90) du modèle d'extension (M₁-M₆) adjoint et l'interface d'extension hydraulique (80) du module de base (M₀) ou du module d'extension (M₁-M₆) existant.
